# EUROPÄISCHE PATENTSCHRIFT

(11) **EP 1 031 125 B1**
(45) Veröffentlichungstag und Bekanntmachung des Hinweises auf die Patenterteilung: **03.04.2002**
(21) Anmeldenummer: 98963359.9
(22) Anmeldetag: 10.11.1998
(51) Int. Cl.: G09F 9/37

(54) **INFORMATIONSANZEIGE**
INFORMATION DISPLAY
AFFICHEUR D'INFORMATIONS

(30) Priorität: 10.11.1997 DE 19750766
(43) Veröffentlichungstag der Anmeldung: 30.08.2000
(73) Patentinhaber: InfoSystems GmbH, Visuelle und akustische Systeme für die Verkehrstechnik, 42109 Wuppertal (DE)
(72) Erfinder: KHAVAND, Fariborz, D-42109 Wuppertal (DE)
(74) Vertreter: Eisenführ, Speiser & Partner
(86) Internationale Anmeldenummer: DE9803384
(87) Internationale Veröffentlichungsnummer: WO9924958

(56) Entgegenhaltungen:
- CH-A- 660 249
- DE-A- 3 541 953
- DE-U- 29 723 042
- US-A- 1 609 989

## Beschreibung

Die Erfindung betrifft eine Informationsanzeige gemäß dem Oberbegriff des Anspruchs 1.

Es ist eine Vielzahl derartiger Informationsanzeigen bekannt, bei denen zur Ausleuchtung der Anzeigenoberfläche in der Regel Leuchtstofflampen als Lichtquellen verwendet werden. Um einen möglichst großen Anteil des von den in alle Raumrichtungen abstrahlenden Leuchtstofflampen ausgesandten Lichtes auf die Anzeigenoberfläche zu lenken, werden dabei meist die Leuchtstofflampen U-förmig umgebende, zur Anzeigenoberfläche hin offene Reflektoren eingesetzt.

Alle diese bekannten Informationsanzeigen weisen jedoch zum einen den Nachteil relativ großer und zudem festgelegter Abmessungen der Vorrichtungen zur Ausleuchtung der Anzeigenoberfläche auf. So sind die heute gängigen Leuchtstofflampen relativ voluminös und zu vertretbaren Preisen nur in bestimmten festgeschriebenen Größen erhältlich, was zur Folge hat, daß der Anpassung einer mit derartigen Leuchtstofflampen ausgestatteten Vorrichtung zur Ausleuchtung an Anzeigenoberflächen beliebiger Abmessungen enge Grenzen gesetzt sind. Weiterhin ist der hohe Platzbedarf dieser Vorrichtungen nicht nur durch die großen Abmessungen der Leuchtstofflampen selbst bedingt, sondern auch durch die für deren Einsatz erforderlichen, relativ voluminösen Vorschaltgeräte. Insbesondere beim Einsatz für batteriegebundene Anwendungen mit Gleichspannungsversorgung, beispielsweise für Anzeigeeinrichtungen an Bussen und Bahnen, kommen großvolumige und dabei zusätzlich noch technisch relativ aufwendige Transistorvorschaltgeräte zum Einsatz.

Insbesondere bei elektronischen oder elekromagnetisch betätigten Anzeigeeinrichtungen, wie beispielsweise Punkt-Matrix-Anzeigeeinrichtungen, tritt weiterhin das Problem auf, daß die Vorschaltgeräte der Leuchtstofflampen die elektromagnetische Signale aussenden, die beispielsweise die Steuerung der Anzeigeeinrichtung stören können. Diesen Störeinflüssen muß bei den bekannten Vorrichtungen durch relativ aufwendige Maßnahmen, beispielsweise entsprechende Abschirmungen o.ä., begegnet werden.

Weitere Nachteile der bekannten Vorrichtungen liegen im relativ hohen Energieverbrauch und in der relativ geringen Lebensdauererwartung der verwendeten Leuchtstofflampen, wodurch sich relativ hohe Betriebs- und Wartungskosten infolge häufigen Austauschens der Leuchtstofflampen ergeben.

Ein weiterer Nachteil der bekannten Vorrichtungen liegt in der Ausleuchtung der jeweiligen Anzeigenoberfläche. Diese ist meist relativ stark am Rand der Anzeigenoberfläche, also in der Nähe der Leuchtstofflampe, während sie zu von der Leuchtstofflampe entfernten Bereichen der Anzeigenoberfläche hin stetig abnimmt, was in der Regel zu einer schlechten Ablesbarkeit der Anzeige führt.

Der Erfindung liegt deshalb die Aufgabe zugrunde, eine Informationsanzeige der eingangs genannten Art zur Verfügung zu stellen, die die genannten Nachteile nicht oder in geringerem Maße aufweist. Insbesondere soll eine einfach herzustellende, möglichst platzsparende und flexibel einsetzbare Vorrichtung zur Ausleuchtung angegeben werden.

Die Aufgabe wird, ausgehend von einer Informationsanzeige gemäß dem Oberbegriff des Anspruchs 1, durch die im kennzeichnenden Teil des Anspruchs 1 angegebenen Merkmale gelöst.

Die Erfindung schließt die technische Lehre ein, daß man eine besonders platzsparende, kostengünstige und flexibel einzusetzende gattungsgemäße Vorrichtung zur Ausleuchtung der Anzeigenoberfläche einer Informationsanzeige erhält, wenn die Lichtquelle von einer Anzahl von Leuchtdioden gebildet ist. Durch den Einsatz von Leuchtdioden wird eine Vielzahl von Vorteilen gegenüber den bekannten Vorrichtungen erzielt. So zeichnen sich die Leuchtdioden selbst durch einen wesentlich geringeren Platzbedarf gegenüber den bekannten Leuchtstofflampen als Lichtquellen aus. Weiterhin können die Leuchtdioden unmittelbar an Gleichspannung betrieben werden und benötigen daher auch keine aufwendigen Vorschaltgeräte. Hierdurch reduziert sich zum einen der Aufwand für die Schaltelektronik der Vorrichtung selbst, zum anderen sind aber auch beim Einsatz in Verbindung mit beispielsweise elektromagnetisch betätigten Anzeigeeinrichtungen keine weiteren aufwendigen Abschirmungsmaßnahmen o. ä. für die Steuereinrichtungen der Anzeigeeinrichtung erforderlich.

Ein weiterer Vorteil liegt in der nahezu beliebigen Länge und der damit erzielbaren Flexibilität beim Einsatz der erfindungsgemäßen Lichtquelle aus Leuchtdioden. Die Lichtquelle kann einfach durch entsprechende Wahl der Anzahl und des Abstandes zwischen den einzelnen erfindungsgemäß in wenigstens einer im wesentlichen parallel zur Längskante verlaufenden Reihe angeordneten Leuchtdioden an praktisch beliebige Abmessungen der Anzeigeeinrichtung angepaßt werden. Je nach Lichtstärke der einzelnen Leuchtdiode können dabei auch mehrere Reihen von Leuchtdioden nebeneinander angeordnet sein, so daß die Gesamtlichtstärke der Lichtquelle nahezu beliebig den Anforderungen an die Ausleuchtung der Anzeigenoberfläche angepaßt werden kann.

Überdies zeichnen sich die Leuchtdioden durch ihren weitaus geringeren Energiebedarf und ihre hohe Lebensdauer aus, so daß sich eine nicht nur in der Anschaffung, sondern auch im Betrieb besonders wirtschaftliche Informationsanzeige ergibt.

Weitere Vorteile hinsichtlich der Wirtschaftlichkeit der Informationsanzeige bei guter Ablesbarkeit der Anzeigenoberfläche ergeben sich durch die erfindungsgemäß ausgebildete Lichtleiteinrichtung. Dadurch daß die Anzeigenoberfläche der Anzeigeeinrichtung im wesentlichen gleichmäßig ausgeleuchtet ist, ist eine optimale Ausnutzung der durch die Lichtquelle zur Verfügung stehenden Lichtmenge gewährleistet, was wiederum zu einer Reduktion des Energieaufwandes bzw. der für eine gute Ablesbarkeit der Anzeige erforderlichen Leuchtdiodenanzahl der Lichtquelle führt.

Die Lichtleiteinrichtung kann dabei durch entsprechende Prismen oder Linsen oder Reflektoren bzw. daraus aufgebaute Lichtleitsysteme gebildet sein, die das Licht der Lichtquelle in bekannter Weise entsprechend auf die Anzeigenoberfläche verteilen.

Vorzugsweise ist die Lichtleiteinrichtung in besonders einfach herzustellender Weise nach Art eines konkaven Reflektors ausgebildet, der wenigstens eine vor, d. h. betrachterseitig der Ebene der Anzeigenoberfläche angeordnete, der Lichtquelle zugewandte und im wesentlichen parallel zu dieser verlaufende Reflexionsoberfläche aufweist. Diese Reflexionsoberfläche ist aus einer Anzahl von Reflexionsflächen gebildet, die jeweils das auf sie auftreffende Licht der Lichtquelle auf die Anzeigenoberfläche reflektieren. Dabei ist wenigstens eine Reflexionsfläche vorgesehen, die Licht der Lichtquelle auf den senkrecht zur Längskante am weitesten entfernten auszuleuchtenden Bereich der Anzeigenoberfläche reflektiert.

Durch die Reflexionsfläche, die das Licht auf den am weitesten entfernten auszuleuchtenden Bereich der Anzeigenoberfläche reflektiert, ist in einfacher Weise eine komplette Ausleuchtung des auszuleuchtenden Bereiches der Anzeigenoberfläche sichergestellt. Bei dem auszuleuchtenden Bereich kann es sich um die gesamte Anzeigenoberfläche handeln, wenn beispielsweise lediglich eine Lichtquelle entlang einer Längskante der Anzeigeeinrichtung vorgesehen ist. Ist allerdings an zwei einander gegenüberliegenden Längskanten der Anzeigeeinrichtung jeweils eine Lichtquelle mit entsprechender Lichtleiteinrichtung vorgesehen, so erstreckt sich der durch die jeweilige Lichtquelle auszuleuchtende Bereich sinnvollerweise nur bis zur Mitte der Anzeigenoberfläche zwischen den beiden Längskanten, an denen die Lichtquellen angeordnet sind. Die entsprechende Reflexionsfläche muß dann auch nur so ausgebildet sein, daß sie Licht der Lichtquelle dann maximal bis hin zu dieser Mittellinie reflektiert.

Weiterhin sind die Reflexionsflächen derart ausgebildet, daß die Abnahme der Lichtintensität mit dem Strahlweg zwischen Lichtquelle und Anzeigenoberfläche kompensiert ist. Diese Kompensation der Abnahme der Lichtintensitiät mit der Entfernung von der Lichtquelle kann in vielfacher bekannter Weise realisiert sein. Der Reflektor kann beispielsweise so ausgebildet sein, daß das Licht zwischen Lichtquelle und Anzeigenoberfläche unabhängig von der Entfernung zwischen dem Auftreffpunkt des Lichtes auf der Anzeigenoberfläche und der Lichtquelle stets etwa denselben Strahlweg zurücklegt. Dies kann erfolgen, indem das Licht, das auf näher an der Lichtquelle gelegene Bereiche der Anzeigenoberfläche auftrifft, beispielsweise über mehrere und/oder über weiter von der Lichtquelle entfernte Reflexionsflächen geleitet wird und somit etwa denselben Strahlweg durchläuft wie Licht, das auf weiter von der Lichtquelle entfernte Bereiche der Anzeigenoberfläche auftrifft und das beispielsweise nur über eine nahe an der Lichtquelle liegende Reflexionsfläche geleitet wird.

Besonders einfach gestaltet sich die Kompensation bei einer bevorzugten Ausführung der vorliegenden Erfindung, bei der der Flächeninhalt der Reflexionsflächen proportional zum Quadrat des mittleren Strahlweges zwischen der Lichtquelle und dem jeweiligen Bereich der Anzeigenoberfläche ist, auf den das Licht der Lichtquelle reflektiert wird. Je größer der Weg ist, den ein Anteil des Lichts der Lichtquelle zwischen dieser und der Anzeigenoberfläche zurücklegen muß desto geringer ist die Intensität des pro Flächeneinheit auf die Anzeigenoberfläche auftreffenden Lichtes. Diese Intensität je Flächeneinheit nimmt mit dem Quadrat des Strahlweges ab. Durch die erfindungsgemäße Gestaltung der Reflexionsflächen wird dieser Intensitätsabnahme in einfacher Weise kompensiert, das durch den mit zunehmendem Strahlweg quadratisch steigenden Flächeninhalt der entsprechenden Reflexionsflächen ein entsprechend größerer Anteil des Lichtes der Lichtquelle in Bereiche reflektiert wird, zu denen das Licht eine größere Strecke zurückzulegen hat.

Es versteht sich, daß die Lichtstrahlen der Lichtquelle dabei auch auf mehrere Reflexionsflächen auftreffen und von diesen reflektiert werden können.

Bei einer besonders vorteilhaften Ausführung der erfindungsgemäßen Informationsanzeige ist die Reflexionsoberfläche derart ausgebildet, daß zur gleichmäßigen Ausleuchtung der Anzeigenoberfläche umso mehr Licht auf einen Bereich der Anzeigenoberfläche reflektiert wird, je flacher der Auftreffwinkel des von der Reflexionsoberfläche kommenden Lichtes auf den jeweiligen Bereich der Anzeigenoberfläche ist. Hierdurch wird in einfacher Weise eine Kompensation des Einflusses des Auftreffwinkels des Lichtes auf die Reflexion des Lichtes durch die Anzeigenoberfläche in Richtung des Betrachters erreicht, der darin besteht, daß umso weniger Licht von der Anzeigenoberfläche in Richtung eines in der Regel in einiger Entfernung vor der Anzeigenoberfläche befindlichen Betrachters reflektiert wird, je flacher das Licht auf die Anzeigenoberfläche auftrifft.

Bei besonders günstigen Varianten der erfindungsgemäßen Informationsanzeige ist die Reflexionsoberfläche von im wesentlichen ebenen, parallel zur Längskante verlaufenden Reflexionsflächen gebildet. Diese lassen sich zum einem besonders einfach herstellen und zum anderen problemlos entsprechend den Gegebenheiten der Anzeigenoberfläche ausrichten.

Vorzugsweise umfaßt die Lichtleiteinrichtung zur Lenkung des nicht in Richtung der Reflexionsoberfläche abgestrahlten Lichtes der Lichtquelle auf die Reflexionsoberfläche einen die Lichtquelle umgebenden, im wesentlichen U-förmigem, zur Reflexionsoberfläche hin offenen Sammelreflektor, so daß möglichst die gesamte von der Lichtquelle abgestrahlte Lichtmenge auf die Anzeigenoberfläche gelangt und sich damit die für die Ausleuchtung erforderliche Leuchtdiodenanzahl reduziert.

Eine besonders platzsparende Ausführung der erfindungsgemäßen Informationsanzeige erhält man bei weiteren Varianten, bei denen die Lichtquelle im wesentlichen hinter der Ebene der Anzeigenoberfläche angeordnet ist. Hierdurch weist die Vorrichtung zusammen mit der Anzeigeeinrichtung senkrecht zur Anzeigenoberfläche relativ geringe Abmaße auf, da lediglich die Reflexionsoberfläche und die diese tragenden Bestandteile der Informationsanzeige seitlich vor der Anzeigenoberfläche angeordnet sind. Dies ist besonders bei Informationsanzeigen von Vorteil, die, wie dies beispielsweise bei Fahrzielanzeigen von Bussen oder Schienenfahrzeugen der Fall ist, hinter einer Glasscheibe o. ä. angeordnet sind. Je geringer dabei der Abstand zwischen der Anzeigenoberfläche und der Glasscheibe ist, desto geringer gestalten sich die störenden Reflexionseinflüsse bei ausreichendem Fremdlicht, beispielsweise starker Sonneneinstrahlung, und ausgeschalteter Lichtquelle.

Bei besonders bevorzugten Ausführungen der Erfindung sind die Leuchtdioden als Leuchtdioden mit gerichteter Abstrahlung in einem Winkelbereich von im wesentlichen höchstens 15° ausgebildet sind. Hierdurch gestaltet sich die gezielte und gleichmäßige Ausleuchtung der Anzeigenoberfläche besonders einfach, da hierzu einfach die jeweilige Leuchtdiode und der von dieser ausgesandte Lichtkegel entsprechend ausgerichtet werden muß. Vorzugsweise umfaßt die Lichtquelle hierzu wenigstens zwei zueinander im wesentlichen parallele Reihen von Leuchtdioden. Die Abstrahlrichtungen der Leuchtdioden verlaufen dabei innerhalb der jeweiligen Reihe parallel zueinander. Zur gezielten Ausleuchtung der Anzeigenoberfläche sind dann die Bereiche der Reflexionsoberfläche, auf die das Licht der Reihen jeweils auftrifft, unterschiedlich ausgerichtet sind, so daß sie das Licht der auf sie gerichteten Leuchtdiodenreihen in unterschiedliche Richtungen und damit auf unterschiedliche Bereiche der Anzeigenoberfläche reflektieren. Zusätzlich oder alternativ können auch die jeweiligen Abstrahlrichtungen der Leuchtdiodenreihen zueinander geneigt verlaufen. Hierbei kann die gleichmäßige Ausleuchtung der Anzeigenoberfläche besonders einfach eingestellt werden.

Bei besonders vorteilhaften Ausführungen der Erfindung bildet die transparente Frontscheibe der Anzeigeeinrichtung selbst den Reflektor, in dem ein Teil des Lichts der LED von ihr von innen auf die Anzeigefläche zurückgeworfen wird. Bei zweizeiliger Anordnung ist die Anzeigefläche parallel zur Frontscheibe angeordnet, während sie bei einzeiliger Anordnung sich mit zunehmender Entfernung von den LEDs in einem Winkel von 5 bis 15° der Frontscheibe annähert.

Bei vorteilhaften Varianten der Erfindung sind die die abzulesende Information tragenden reflektierenden Oberflächen der Anzeigenoberfläche wenigstens teilweise aus im sichtbaren Spektralbereich Lumineszenz zeigendem Material gebildet und die Leuchtdioden senden Licht aus, das einen Wellenlängenbereich aufweist, der bei Auftreffen des Lichts auf die reflektierenden Oberflächen Lumineszenz bewirkt. Hierdurch wird in einfacher Weise die gute Ablesbarkeit der Anzeige noch weiter erhöht. Das Material der reflektierenden Oberflächen zeigt dabei vorzugsweise Fluoreszenz oder Phosphoreszenz.

Bei anderen bevorzugten Weiterbildungen senden die Leuchtdioden zu einfachen Erhöhung der Ablesbarkeit der Anzeige farbiges Licht in einem Wellenlängenbereich mit hohem Hellempfindlichkeitsgrad eines Beobachters aus.

Bei besonders vorteilhaften Ausführungen der vorliegenden Erfindung ist eine Regeleinrichtung zur Regelung der Leuchtstärke der Lichtquelle in Abhängigkeit vom Fremdlichteinfall auf die Anzeigenoberfläche vorgesehen, wodurch in einfacher Weise stets eine für gute Ablesbarkeit der Anzeigenoberfläche erforderliche ausreichende Ausleuchtung der Anzeigenoberfläche sichergestellt ist.

Vorzugsweise umfaßt die Regeleinrichtung einen Photosensor zum Erfassen des Fremdlichteinfalls auf die Anzeigenoberfläche , eine mit dem Ausgang des Photosensors verbundene Verarbeitungseinrichtung und wenigstens einen den Leuchtdioden vorgeschalteten Konstantstromregler zur Regelung des Leuchtdiodenstromes, dessen Steuereingang mit dem Ausgang der Verarbeitungseinrichtung verbunden ist. Der Konstantstromregler führt dabei gesteuert von der Verarbeitungseinrichtung die Stärke des Leuchtdiodenstroms nach und regelt so mit geringem schaltungstechnischen Aufwand die Helligkeit der Lichtquelle und damit nach Bedarf die zusätzliche Ausleuchtung der Anzeigenoberfläche.

Bei einer hinsichtlich des regelungstechnischen Aufwandes besonders einfachen und damit günstigen Variante weist der Photosensor wenigstens eine parallel zur Anzeigenoberfläche verlaufende Erfassungsoberfläche für Lichteinfall auf, die außerhalb des durch Licht der Lichtquelle ausgeleuchteten Raumes angeordnet ist. Hierdurch ist sichergestellt, daß der Photosensor tatsächlich lediglich das senkrecht zur Anzeigenoberfläche einfallende Fremdlicht erfaßt.

Bei herstellungstechnisch besonders günstigen Ausführungen der Informationsanzeige ist die Anzeigeeinrichtung als Punkt-Matrix-Anzeigeeinrichtung mit auf einer gemeinsamen Leiterplatte angeordneten Punkt-Matrix-Elementen ausgebildet und die Leuchtdioden sind seitlich der Punkt-Matrix-Elemente auf der Leiterplatte angeordnet, so daß sich eine besonders schnell und einfach zu fertigende geschlossene Baueinheit ergibt. Vorzugsweise ist dabei auch noch der Photosensor auf der Leiterplatte angeordnet.

Bei weiteren günstigen Varianten der Erfindung sind jeweils (N) Leuchtdioden mit einem vorgeschalteten Konstantstromregler in Reihe geschaltet, wobei
die Summe der sich bei dem eingestellten Strom einstellenden Spannungen der (N) Leuchtdioden im wesentlichen der Minimalspannung der Stromversorgungseinrichtung der Vorrichtung entspricht. Hierdurch ist in einfacher Weise noch bei Erreichen der Minimalspannung der Stromversorgungseinrichtung ein zuverlässiger Betrieb der Vorrichtung sichergestellt.

Bei weiteren bevorzugten Varianten der Erfindung sind wenigstens zwei an einander gegenüberliegenden Längsseiten der Anzeigeeinrichtung angeordnete Lichtquellen mit zugehörigen Lichtleiteinrichtungen vorgesehen, so daß die jeweilige Lichtquelle lediglich die Hälfte der auszuleuchtenden Anzeigenoberfläche auszuleuchten hat. Hierdurch reduziert sich zum einen die Anzahl der pro Lichtquelle erforderlichen Leuchtdioden, zum anderen verringern sich die Abmessungen der jeweiligen Lichtleiteinrichtung mit den daraus resultierenden oben genannten Vorteilen. Dieser Effekt verstärkt sich noch, wenn, wie bei weiteren bevorzugten Ausführungen der Fall, an allen Längsseiten der Anzeigeeinrichtung angeordnete Lichtquellen mit zugehörigen Lichtleiteinrichungen vorgesehen sind.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1: eine Draufsicht auf ein bevorzugtes Ausführungsbeispiel der Erfindung,
- Figur 2: einen Teilschnitt der Ausführung aus Figur 1 entlang der Linie II-II,
- Figur 3: einen Teilschnitt einer weiteren bevorzugten Ausführung der Erfindung,
- Figur 4: einen Blockschaltbild einer bevorzugten Ausführung der Erfindung sowie
- Figuren 5 und 6: zwei Varianten der Ausführung gemäß Figur 1 im Teilschnitt entsprechend Figur 2.

Figur 1 zeigt eine Ausführung der erfindungsgemäßen Informationsanzeige mit einer Anzeigeeinrichtung 1, die als Punkt-Matrix-Anzeigeeinrichtung ausgeführt ist, und einer Vorrichtung 2 zur Ausleuchtung der Anzeigenoberfläche 3 der Anzeigeeinrichtung 1. Die Vorrichtung 2 umfaßt dabei vier sich jeweils seitlich entlang einer der vier Längskanten 1.1 bis 1.4 der Anzeigeeinrichtung 1 in einem Gehäuse 2.1 erstreckende Lichtquellen 4.1 bis 4.4 und jeweils an diese angrenzende und parallel zu diesen im Gehäuse 2.1 verlaufende Lichtleiteinrichtungen 5.1 bis 5.4, die das von der jeweiligen Lichtquelle 4.1 bis 4.4 abgestrahlte Licht auf die Anzeigenoberfläche 3 lenken. Die Lichtquellen 4.1 bis 4.4 bestehen dabei jeweils aus einer parallel zur jeweiligen Längskante 1.1 bis 1.4 angeordneten Reihe von Leuchtdioden 6.

Die Lichtquellen 4.1 und 4.3 leuchten dabei über die zugehörigen Lichtleiteinrichtungen 5.1 und 5.3 jeweils die ihnen benachbarte Hälfte der Anzeigenoberfläche 3 bis zur horizontalen Mittellinie 1.5 aus, während dieser Ausleuchtung überlagert die Lichtquellen 4.2 und 4.4 über die zugehörigen Lichtleiteinrichtungen 5.2 und 5.4 jeweils die ihnen benachbarte Hälfte der Anzeigenoberfläche 3 bis zur vertikalen Mittellinie 1.6 bestrahlen, so daß eine vollständige Ausleuchtung der Anzeigenoberfläche 3 erzielt wird.

Am oberen Rand der Informationsanzeige ist in einer Ausnehmung 7 im Gehäuse 2.1 ein Photosensor 8 angeordnet, der den Fremdlichteinfall auf die Anzeigenoberfläche 3 erfaßt. Der Photosensor 8 ist Bestandteil einer Regeleinrichtung, welche die Leuchtstärke der Lichtquellen 4.1 bis 4.4 in Abhängigkeit vom Fremdlichteinfall auf die Anzeigenoberfläche 3 regelt.

Es versteht sich, daß bei entsprechend kleiner Anzeigenoberfläche bzw. entsprechend großer Anzahl an Leuchtdioden pro Lichtquelle bzw. hoher Lichtstärke der einzelnen Leuchtdioden auch weniger Lichtquellen vorgesehen sein können. Es kann sogar sein, daß eine einzige aus entsprechend vielen bzw. entsprechend hell strahlenden Leuchtdioden gebildete Lichtquelle ausreicht, um bei geeigneter Gestaltung der zugehörigen Lichtleiteinrichtung die gesamte Anzeigenoberfläche auszuleuchten.

Figur 2 zeigt einen Teilschnitt durch die Ausführung aus Figur 1 bis zur horizontalen Mittellinie 1.5 der Informationsanzeige. Die die Lichtquelle 4.1 bildenden Leuchtdioden 6 sind seitlich der die Anzeigeeinrichtung 1 bildenden Punkt-Matrix-Elemente 3.1 auf einer gemeinsamen Leiterplatte 9 angeordnet, die über eine Rückplatte 2.2 im Gehäuse 2.1 fixiert ist. Die Leiterplatte trägt dabei sämtliche elektrischen Verbindungsleitungen zu den Punkt-Matrix-Elemente 3.1 bzw. den Leuchtdioden 6. Um möglichst geringe Abmessungen senkrecht zur Ebene der Anzeigenoberfläche 3 zu erzielen sind die Leuchtdioden dabei hinter, d. h. auf der einem Betrachter der Anzeige abgewandten Seite der Ebene der Anzeigenoberfläche 3 angeordnet.

Die im Gehäuse 2.1 angeordnete Lichtleiteinrichtung 5.1 ist, wie Figur 2 zu entnehmen ist, nach Art eines konkaven Reflektors ausgebildet, wobei sie eine vor, d. h. betrachterseitig der Ebene der Anzeigenoberfläche 3 angeordnete Reflexionsoberfläche 10 aufweist, die der Lichtquelle 4.1 zugewandt ist und die das auf sie auftreffende Licht der Lichtquelle 4.1 auf die Anzeigenoberfläche 3 reflektiert. Die Reflexionsoberfläche 10 verläuft dabei parallel zur Lichtquelle 4.1 und damit auch parallel zur Längskante 1.1 der Anzeigeeinrichtung 1.

Die Reflexionsoberfläche 10 setzt sich aus parallel zur Längskante 1.1 verlaufenden ebenen Reflexionsflächen 11.1, 11.2 und 11.3 zusammen, die unterschiedliche Neigung zur Ebene der Anzeigenoberfläche 3 aufweisen. Die Reflexionsfläche 11.1 verläuft dabei so steil zur Ebene der Anzeigenoberfläche 3 geneigt, daß, wie durch den Strahlengang 12.1 angedeutet ist, das aus Richtung der Lichtquelle 4.1 auf sie auftreffende Licht auf den senkrecht zur Längskante 1.1 am weitesten von der Lichtquelle 4.1 entfernten auszuleuchtenden Bereich der Anzeigenoberfläche 3 reflektiert wird, der an der horizontalen Mittellinie 1.5 endet. Die übrigen Reflexionsflächen 11.2 und 11.3 verlaufen flacher zur Ebene der Anzeigenoberfläche 3 und reflektieren, wie durch die Strahlengänge 12.2 und 12.3 angedeutet ist, das aus Richtung der Lichtquelle 4.1 auf sie auftreffende Licht auf näher an der Lichtquelle 4.1 liegende Bereiche der Anzeigenoberfläche 3, wodurch eine vollständige Ausleuchtung der Anzeigenoberfläche 3 erzielt wird.

Der Flächeninhalt der Reflexionsflächen ist dabei proportional zum Quadrat des mittleren Strahlweges des Lichtes zwischen der Lichtquelle 4.1 und dem jeweiligen Bereich der Anzeigenoberfläche 3, auf den die jeweilige Reflexionsfläche das aus Richtung der Lichtquelle 4.1 kommende Licht reflektiert, so daß hierdurch der Einfluß der Intensitätsabnahme des Lichtes mit zunehmendem Strahlweg zwischen Lichtquelle 4.1 und Anzeigenoberfläche 3 kompensiert ist.

Zur Kompensation des Einflusses des Auftreffwinkels des Lichtes auf die Anzeigenoberfläche 3, der darin besteht, daß umso weniger Licht von der Anzeigenoberfläche 3 in Richtung eines in der Regel in einiger Entfernung vor der Anzeigenoberfläche 3 befindlichen Betrachters reflektiert wird, je flacher das Licht auf die Anzeigenoberfläche 3 auftrifft, umfaßt die Lichtleiteinrichtung 5.1 eine weitere Reflexionsfläche 11.4, die das aus Richtung der Lichtquelle 4.1 auf sie auftreffende Licht auf die Reflexionsfläche 11.3 reflektiert, von wo es, wie der Strahlengang 12.4 andeutet, auf den am weitesten von der Lichtquelle 4.1 entfernten auszuleuchtenden Bereich der Anzeigenoberfläche 3 reflektiert wird. Durch die hiermit zusätzlich in diesen Bereich gelangende Lichtmenge wird der Einfluß des sehr flachen Auftreffwinkels des durch die Reflexionsfläche 11.1 in diesen Bereich reflektierten Lichtes kompensiert. Hierdurch ergibt sich für einen Betrachter ein über die Anzeigenoberfläche 3 gleichmäßiger Helligkeitseindruck.

Es versteht sich jedoch, daß die Kompensation des Auftreffwinkeleinflusses auch alleine durch entsprechende Größenverhältnisse zwischen den Reflexionsflächen 11.1 bis 11.3 erzielbar wäre. Weiterhin versteht es sich, daß bei anderen Ausführungen der Erfindung je nach den Anforderungen an die Gleichmäßigkeit der Ausleuchtung der Anzeigenoberfläche auch eine feinere Aufteilung der Reflexionsoberfläche in eine größere Anzahl von Reflexionsflächen bis hin zu einer Reflexionsoberfläche mit im wesentlichen stetiger Krümmung gewählt werden kann.

Um möglichst das gesamte von der Lichtquelle 4.1 ausgesandte Licht auf die Anzeigenoberfläche 3 zu projizieren, umfaßt die Lichtleiteinrichtung 5.1 weiterhin einen Sammelreflektor 13, der die von Leuchtdioden 6 gebildete Lichtquelle 4.1 U-förmig umgibt. Der Sammelreflektor 13 verläuft dabei ebenfalls parallel zur Längskante 1.1 der Anzeigeeinrichtung 1 und ist zur Reflexionsoberfläche 10 hin offen. Er ist dabei so geformt, daß er das auf ihn auftreffende Licht auf die Reflexionsoberfläche 10 leitet, von der es auf die Anzeigenoberfläche 3 gelangt.

Die Lichtleiteinrichtung 5.1 ist als einstückiges Bauteil ausgeführt, das im Bereich des Sammelreflektors 13 leiterplattenseitig einen Fuß 13.1 aufweist, der mit einer Montageöffnung 13.2 versehen ist. Diese Montageöffnung 13.2 wird zur exakten Ausrichtung der Lichtleiteinrichtung 5.1 zur Lichtquelle 4.1 über den Montagesockel 6.1 der Lichtquelle 4.1 geführt. Anschließend wird die Lichtleiteinrichtung 5.1 zur endgültigen Fixierung durch geeignete Mittel mit der Leiterplatte 9 und/oder dem Gehäuse 2.1 verbunden.

Wie den Figuren 1 und 2 zu entnehmen ist, endet die Vorderkante 2.3 des die Lichtleiteinrichtung 5.1 umschließenden Gehäuses 2.1 und damit auch die Vorderkante 10.1 der Lichtleiteinrichtung 5.1 so weit seitlich der Anzeigenoberfläche 3, daß diese in der Draufsicht, d.h. bei einer Betrachtungsrichtung senkrecht zur Anzeigenoberfläche 3, nicht durch das Gehäuse 2.1 oder die Lichtleiteinrichtung 5.1 verdeckt ist. Hierdurch ist eine gute Einsehbarkeit der Anzeigenoberfläche 3 sichergestellt.

Wie Figur 2 ebenfalls zu entnehmen ist, ist der Photosensor 8 ebenfalls fest auf der Leiterplatte 9 montiert, die dabei selbstverständlich auch sämtliche Verbindungsleitungen zu diesem trägt. Der Photosensor 8 erstreckt sich betrachterseitig der Leiterplatte durch eine Ausnehmung 7 im Gehäuse 2.1 und weist dabei eine außerhalb des durch Licht der Lichtquelle 4.1 ausgeleuchteten Raumes angeordnete Erfassungsoberfläche 8.1 für Lichteinfall auf, so daß er das von der Lichtquelle 4.1 auf die Anzeigenoberfläche 3 gelangende Licht nicht erfaßt, sondern nur das Fremdlicht, das auf die bzw. in der Umgebung der Anzeigenoberfläche 3 auftrifft. Hierdurch ist eine besonders einfache Regelung der Helligkeit der Lichtquelle 4.1 möglich.

Die die Anzeigenoberfläche 3 bildenden Drehplättchen der Punkt-Matrix-Elemente 3.1 tragen auf ihrer farbigen Seite - die andere Seite ist in der bei solchen Anzeigen üblichen Weise geschwärzt - eine Farbbeschichtung die dem Farbton des von den Leuchtdioden 6 ausgesandten Lichtes entspricht. Dieses farbige Licht liegt dabei in einem Wellenlängenbereich mit hohem Hellempfindlichkeitsgrad eines Beobachters. Derartiges als besonders hell empfundenes Licht liegt beim Tagsehen etwa in einem Wellenlängenbereich zwischen 500 und 650 nm, wobei sich dieser Bereich beim Nachtsehen (um etwa 50 nm) zu etwas geringeren Wellenlängen hin verschiebt. Es versteht sich, daß durch vollständige oder abschnittsweise Veränderung der Wellenlänge des von den Leuchtdioden ausgesandten Lichtes die auf der Anzeigenoberfläche dargestellte Information für einen Betrachter besonders plastisch und einfach ablesbar gestaltet sein kann. Dabei sind insbesondere Gelbtöne wegen ihres langwelligeren Lichtanteils besonders geeign,et die Atmosphäre unter unsichtigen Bedingungen (Nebel, Dunst etc.) zu durchdringen.

Figur 3 zeigt eine weitere Ausführung der Erfindung, die in ihrem Aufbau im wesentlichen der Ausführung aus Figur 1 und 2 ähnelt, so daß hier lediglich auf die Unterschiede eingegangen werden soll.

Die Lichtquelle 4.1' umfaßt bei dieser Variante drei zur Längskante 1.1' der Anzeigeeinrichtung 1' parallele Reihen 14.1, 14.2 und 14.3 von Leuchtdioden 6'. Bei den Leuchtdioden 6' der Reihen 14.1, 14.2 und 14.3 handelt es sich um Leuchtdioden mit gerichteter Abstrahlung in einem Winkelbereich von etwa 10°, d. h. sie senden einen Lichtkegel mit einem halben Öffnungswinkel von 5° um ihre jeweilige Abstrahlrichtung 15.1, 15.2 bzw. 15.3 aus. Die Leuchtdioden 6' sind dabei durch an ihrem betrachterseitigen Ende entsprechend abgeschrägte Montagesockel 16.1, 16.2 und 16.3 so ausgerichtet, daß die Abstrahlrichtungen der Leuchtdioden 6' innerhalb der Reihen 14.1, 14.2 und 14.3 jeweils parallel zueinander verlaufen, während Abstrahlrichtungen 15.1, 15.2 und 15.3 zueinander geneigt angeordnet sind. Die Abstrahlrichtungen 15.1, 15.2 und 15.3 sind dabei jeweils auf eine der im Gehäuse 2.1' befestigten ebenen Reflexionsflächen 11.1', 11.2' bzw. 11.3' gerichtet, die die Reflexionsoberfläche 10' der Lichtleiteinrichtung 5.1' bilden. Die Reflexionsflächen 11.1', 11.2' bzw. 11.3' sind dabei über in beliebigen Schwenkpositionen arretierbare Drehgelenke 17 mit dem Gehäuse 2.1' verbunden. Die Schwenkachsen der Drehgelenke 17 verlaufen dabei parallel zur Längskante 1.1' der Anzeigeeinrichtung 1'. Durch die in beliebiger Position arretierbaren Drehgelenke 17 ist eine einfache, ggf. auch nachträglich durchzuführende Anpassung der Ausleuchtung der Anzeigenoberfläche 3' durch eine entsprechende Ausrichtung des Neigungswinkels der Reflexionsflächen 11.1', 11.2' bzw. 11.3' zur Ebene der Anzeigenoberfläche 3' an die gegebenen Erfordernisse möglich.

Die Anordnung der Reflexionsflächen 11.1', 11.2' bzw. 11.3' und ihre Neigung zur Ebene der Anzeigenoberfläche 3' ist im gezeigten Ausführungsbeispiel so gewählt, daß sich die mittleren Strahlwege des von den einzelnen Reihen 14.1, 14.2 und 14.3 ausgesandten Lichtes zwischen den jeweiligen Leuchtdioden 6' und der Anzeigenoberfläche 3' nur geringfügig unterscheiden. Diese Unterschiede in den mittleren Strahlwegen bzw. die daraus resultierenden Intensitätsunterschiede des auf die unterschiedlichen Bereiche der Anzeigenoberfläche 3' auftreffenden Lichtes sind bei dieser Ausführung dadurch kompensiert, daß der Auftreffwinkel des Lichtes durch die Anordnung und Ausrichtung der Reflexionsflächen 11.1', 11.2' bzw. 11.3' entsprechend flacher ist, je kürzer der mittlere Strahlweg ist. So weist der von der Reflexionsfläche 11.1' in die senkrecht zur Längskante 1.1' am weitesten von der Lichtquelle 4.1 entfernten auszuleuchtenden Bereich der Anzeigenoberfläche 3' reflektierte Strahl 15.1 zwar einen längeren Strahlweg als die von den Reflexionsflächen 11.2' bzw. 11.3' auf näher an der Lichtquelle 4.1' gelegene Bereiche der Anzeigenoberfläche 3' gelenkten Strahlen 15.2 und 15.3 auf. Dieser Unterschied in der Strahllänge ist jedoch durch den entsprechend steileren Winkel, unter dem der Strahl 15.1 auf die Anzeigenoberfläche 3' auftrifft kompensiert. Gleiches gilt für den Strahl 15.2 gegenüber dem Strahl 15.3, so daß eine vollständige und gleichmäßige Ausleuchtung der Anzeigenoberfläche 3 erzielt wird.

Es versteht sich, daß bei anderen Ausführungen dieser Art auch wiederum je nach den Anforderungen an die Gleichmäßigkeit der Ausleuchtung der Anzeigenoberfläche eine feinere Abstufung der Reflexionsoberfläche in eine größere Anzahl von Reflexionsflächen möglich ist. Gleichermaßen können mehr ggf. aber auch weniger Leuchtdiodenreihen vorgesehen sein. Es ist selbstverständlich auch möglich, daß mehrere Leuchtdiodenreihen in zueinander parallelen Richtungen abstrahlen.

Die die Anzeigenoberfläche 3' bildenden Drehplättchen der Punkt-Matrix-Elemente 3.1 tragen auf ihrer informationstragenden, farbig reflektierenden Seite - die andere Seite ist in der bei solchen Anzeigen üblichen Weise geschwärzt - eine Beschichtung aus einem phosphoreszierenden Material. Weiterhin senden die Leuchtdioden 6' Licht aus, das einen Wellenlängenbereich aufweist, der bei Auftreffen des Lichtes der Leuchtdioden 6' auf die mit der phosphoreszierenden Beschichtung versehene Seite der Drehplättchen die Phosphoreszenz des Beschichtungsmaterials bewirkt. Hierdurch wird zum einen die Ablesbarkeit der Anzeige bei eingeschalteter Beleuchtung erhöht, zum anderen ist diese infolge der Phosphoreszenz der Beschichtung auch bei einem Ausfall der Beleuchtung noch für einen bestimmten Zeitraum gewährleistet.

Es versteht sich, daß auch hier wiederum durch vollständige oder abschnittsweise Veränderung der Wellenlänge des von den Leuchtdioden ausgesandten Lichtes die auf der Anzeigenoberfläche dargestellte Information für einen Betrachter besonders plastisch und einfach ablesbar gestaltet sein kann.

Figur 4 zeigt ein Blockschaltbild einer bevorzugten Ausführung der Vorrichtung zur Ausleuchtung der Anzeigenoberfläche gemäß der vorliegenden Erfindung. Bei dieser Variante der Erfindung sind jeweils (N) Leuchtdioden 6" einer Lichtquelle 4.1" mit einem vorgeschalteten Konstantstromregler 18 in Reihe geschaltet. Mehrere solcher Reihen sind in Parallelschaltung mit einer Stromversorgungseinrichtung 19 und einer dazu in Serie geschalteten Konstantspannungsregler 20 verbunden. Die Summe der sich bei dem durch Konstantstromregler 18 eingestellten Strom einstellenden Spannungen der (N) Leuchtdioden 6" entspricht der Minimalspannung der Stromversorgungseinrichtung 19. Der Konstantspannungsregler 20 stellt stets gleichbleibende Spannung sicher. Diese Spannung liegt ebenfalls bei der Minimalspannung der Stromversorgungseinrichtung 19, so daß noch bei Erreichen der Minimalspannung der Stromversorgungseinrichtung 19 ein zuverlässiger Betrieb der Vorrichtung sichergestellt ist.

Die Vorrichtung umfaßt weiterhin eine Regeleinrichtung 21 mit einen Photosensor 8 zum Erfassen des Fremdlichteinfalls auf die Anzeigenoberfläche und eine Verarbeitungseinrichtung 22, deren Eingang 22.1 mit dem Ausgang 8.2 des Photosensors 8 verbunden ist. Steuereingänge 18.1 der jeweiligen Konstantstromregler 18 sind zur Regelung des Leuchtdiodenstromes mit dem Ausgang 22.2 der Verarbeitungseinrichtung verbunden ist. Die Verarbeitungseinrichtung 22 verarbeitet dabei die entsprechend dem Lichteinfall auf die Erfassungsoberfläche des Photosensors 8 an dessen Ausgang 8.2 anliegenden Eingangssignale, indem sie diese mit gespeicherten Referenzwerten vergleicht. Je nachdem, in welchen Referenzwertebereich das Ausgangssignal des Photosensors 8 fällt, liegt am Ausgang 22.2 der Verarbeitungseinrichtung 22 und damit an den Steuereingängen 18.1 der Konstantstromregler 18 ein entsprechendes Steuersignal an. Entsprechend diesem Steuersignal führen die Konstantstromregler 18 den Strom in der jeweiligen Leuchtdiodenreihe nach, wodurch sich eine je nach eingestellter Stromstärke mehr oder weniger starke Lichtabstrahlung der Leuchtdioden 6" ergibt.

In den Figuren 5 und 6 ist - bei zusätzlichen Varianten des Ausführungsbeispiels der Erfindung gemäß Figur 1 - dargestellt, wie die Frontscheibe 23 selbst ebenfalls als Reflektor im Sinne der Erfindung wirken kann. Bei den in diesen Figuren dargestellten Ausführungsbeispielen entsprechen die übrigen mit übereinstimmenden Bezugszeichen versehenen Elemente im wesentlichen denjenigen der zuvor dargestellten Ausführungsbeispiele. Hierbei sind die Leuchtdioden in ihrer Hauptlichtaustrittsrichtung im wesentlichen parallel zur Oberfläche der Anzeigen gerichtet. Das Licht geht von den Leuchtdioden 6 aus und gelangt entweder direkt auf Frontflächen der Anzeigeelemente 1 oder wird zuvor an der Innenseite der Frontscheibe aus Glas oder transparentem Acryl reflektiert. In jedem Fall ist dabei der Lichtweg durch das Gehäuse 2.1 in Form einer Blende so abgedeckt, daß das Licht nicht unmittelbar zum Betrachter der Anzeige hin gelangen kann. Die Anordnung der LED-Zeilen ist zweifach. Es befindet sich also auf der gegenüberliegenden Seite (in der Zeichnung links nicht dargestellt) eine zweite spiegelsymmetrisch aufgebaute Beleuchtungsanordnung.

Im Falle der Ausführung gemäß Figur 6 ist die Platine 9' mit zunehmender Entfernung von den LEDs 6 der Frontscheibe 23 angenähert - steht also in einem Winkel von ca 5 bis 15° dazu. Auf diese Weise wird der Anteil der Lichtstrahlen, welche die Frontfläche der Anzeigeelemente 1 direkt erreichen - und damit die Beleuchtungsintensität der Anzeigeelemente erhöht. Hier ist die Anordnung der Leuchtdioden bevorzugt auf eine Zeile beschränkt.

## Patentansprüche

1. Informationsanzeige mit einer passiven Anzeigeeinrichtung (1, 1'), insbesondere einer Punkt-Matrix-Anzeigeeinrichtung, und einer Vorrichtung zur Ausleuchtung der Anzeigenoberfläche (3, 3') der Anzeigeeinrichtung (1, 1'), die wenigstens eine sich seitlich entlang einer Längskante (1.1, 1.1', 1.2, 1.3, 1.4) der Anzeigeeinrichtung (1, 1') erstreckende Lichtquelle (4.1, 4.1', 4.2, 4.3, 4.4) und eine an die Lichtquelle (4.1, 4.1', 4.2, 4.3, 4.4) angrenzende, im wesentlichen parallel entlang dieser verlaufende, die Anzeigenoberfläche (3, 3') wenigstens in der Draufsicht nicht überdeckende Lichtleiteinrichtung (5.1, 5.1', 5.2, 5.3, 5.4) zur Lenkung wenigstens eines Teiles des von der Lichtquelle (4.1, 4.1', 4.2, 4.3, 4.4) abgestrahlten Lichtes auf die Anzeigenoberfläche (3, 3') der Anzeigeeinrichtung (1, 1') umfaßt,
**dadurch gekennzeichnet,**
**daß** die Lichtquelle (4.1, 4.1', 4.2, 4.3, 4.4) von einer Anzahl von in wenigstens einer im wesentlichen parallel zur Längskante (1.1, 1.1', 1.2, 1.3, 1.4) verlaufenden Reihe (14.1, 14.2, 14.3) angeordneten Leuchtdioden (6, 6', 6") gebildet ist und die Lichtleiteinrichtung (5.1, 5.1', 5.2, 5.3, 5.4) derart ausgebildet ist, daß die Anzeigenoberfläche (3, 3') der Anzeigeeinrichtung (1, 1') im wesentlichen gleichmäßig ausgeleuchtet ist.

2. Informationsanzeige nach Anspruch 1, **dadurch gekennzeichnet, daß** die Lichtleiteinrichtung (5.1, 5.1') nach Art eines konkaven oder ebenen Reflektors ausgebildet ist, der wenigstens eine vor, d.h. auf der Betrachterseite der Ebene der Anzeigenoberfläche (3, 3') angeordnete, der Lichtquelle (4.1, 4.1') zugewandte und im wesentlichen parallel zu dieser verlaufende, aus mindestens einer Reflexionsfläche (11.1, 11.2, 11.3, 11.1', 11.2', 11.3') gebildete Reflexionsoberfläche (10, 10') aufweist, die das auf sie auftreffende Licht der Lichtquelle (4.1, 4.1') auf die Anzeigenoberfläche (3, 3') reflektiert,
wobei mindestens eine Reflexionsfläche (11.1, 11.1') vorgesehen ist, die Licht der Lichtquelle (4.1, 4.1') auf den senkrecht zur Längskante (1.1, 1.1') am weitesten entfernten auszuleuchtenden Bereich der Anzeigenoberfläche (3, 3') reflektiert, und
wobei die Reflexionsoberfläche (10, 10') derart ausgebildet ist, daß die Abnahme der Lichtintensität mit dem Strahlweg zwischen Lichtquelle (4.1, 4.1') und Anzeigenoberfläche (3, 3') im wesentlichen kompensiert ist.

3. Informationsanzeige nach Anspruch 2, **dadurch gekennzeichnet, daß** der Flächeninhalt der Reflexionsflächen (11.1, 11.2, 11.3, 11.1', 11.2', 11.3') proportional zum Quadrat des mittleren Strahlwegs zwischen der Lichtquelle (4.1, 4.1') und dem jeweiligen Bereich der Anzeigenoberfläche (3, 3') ist, auf die die jeweilige Reflexionsfläche (11.1, 11.2, 11.3, 11.1', 11.2', 11.3') das aus Richtung der Lichtquelle (4.1, 4.1') auf sie auftreffende Licht reflektiert, oder
daß die Reflexionsflächen (11.1, 11.2, 11.3, 11.1', 11.2', 11.3') derart angeordnet und ausgerichtet sind, daß die jeweiligen mittleren Strahlwege zwischen der Lichtquelle (4.1, 4.1') und dem jeweiligen Bereich der Anzeigenoberfläche (3, 3'), auf die die jeweilige Reflexionsfläche (11.1, 11.2, 11.3, 11.1', 11.2', 11.3') das aus Richtung der Lichtquelle (4.1, 4.1') auf sie auftreffende Licht reflektiert, im wesentlichen dieselbe Länge aufweisen.

4. Informationsanzeige nach Anspruch 2 oder 3, **dadurch gekennzeichnet, daß** die Reflexionsoberfläche (10, 10') derart geformt ist, daß zur gleichmäßigen Ausleuchtung der Anzeigenoberfläche (3, 3') umso mehr Licht auf einen Bereich der Anzeigenoberfläche (3, 3') reflektiert wird, je flacher der Auftreffwinkel des von der Reflexionsoberfläche (10, 10') kommenden Lichtes auf den jeweiligen Bereich der Anzeigenoberfläche (3, 3') ist.

5. Informationsanzeige nach einem der vorhergehenden Ansprüche, **dadurch gekennzeichnet, daß** die Reflexionsoberfläche (10, 10') von im wesentlichen ebenen, parallel zur Längskante (1.1, 1.1') verlaufenden Reflexionsflächen (11.1, 11.2, 11.3, 11.1', 11.2', 11.3') gebildet ist.

6. Informationsanzeige nach einem der vorhergehenden Ansprüche, **dadurch gekennzeichnet, daß** die Lichtleiteinrichtung (5.1) zur Lenkung des nicht in Richtung der Reflexionsoberfläche (10) abgestrahlten Lichtes der Lichtquelle (4.1) auf die Reflexionsoberfläche (10) einen die Lichtquelle (4.1) umgebenden, im wesentlichen U-förmigem, zur Reflexionsoberfläche (10) hin offenen Sammelreflektor (13) umfaßt.

7. Informationsanzeige nach einem der vorhergehenden Ansprüche, **dadurch gekennzeichnet, daß** die Frontscheibe (23) der Anzeige gleichzeitig den Reflektor bildet.

8. Informationsanzeige nach einem der vorhergehenden Ansprüche, **dadurch gekennzeichnet, daß** die Lichtquelle (4.1, 4.1') im wesentlichen hinter der Ebene der Anzeigenoberfläche (3, 3') angeordnet ist.

9. Informationsanzeige nach einem der vorhergehenden Ansprüche, **dadurch gekennzeichnet, daß** die Leuchtdioden (6') als Leuchtdioden mit gerichteter Abstrahlung in einem Winkelbereich von im wesentlichen höchstens 15° ausgebildet sind.

10. Informationsanzeige nach Anspruch 9, **dadurch gekennzeichnet, daß** die Lichtquelle (4.1') wenigstens zwei zueinander im wesentlichen parallele Reihen (14.1, 14.2, 14.3) von Leuchtdioden (6') umfaßt, wobei die Abstrahlrichtungen (15.1, 15.2, 15.3) der Leuchtdioden (6') innerhalb der jeweiligen Reihe (14.1, 14.2, 14.3) parallel zueinander verlaufen, und zur gezielten Ausleuchtung der Anzeigenoberfläche (3') die Bereiche der Reflexionsoberfläche (10'), auf die das Licht der Reihen (14.1, 14.2, 14.3) jeweils auftrifft, unterschiedlich ausgerichtet sind und/oder die jeweiligen Abstrahlrichtungen (15.1, 15.2, 15.3) der Reihen (14.1, 14.2, 14.3) geneigt verlaufen.

11. Informationsanzeige nach einem der vorhergehenden Ansprüche, **dadurch gekennzeichnet, daß** die reflektierenden Oberflächen der Anzeigenoberfläche (3, 3') wenigstens teilweise aus im sichtbaren Spektralbereich Lumineszenz zeigendem Material gebildet sind und die Leuchtdioden (6') Licht aussenden, das einen Wellenlängenbereich aufweist, der bei Auftreffen des Lichts auf die reflektierenden Oberflächen Lumineszenz bewirkt.

12. Informationsanzeige nach Anspruch 11, **dadurch gekennzeichnet, daß** das Material der reflektierenden Oberflächen Fluoreszenz und/oder Phosphoreszenz zeigt.

13. Informationsanzeige nach einem der vorhergehenden Ansprüche, **dadurch gekennzeichnet, daß** die Leuchtdioden (6) farbiges Licht in einem Wellenlängenbereich bei hoher Empfindlichkeit des menschlichen Auges und/oder großer Durchdringungsfähigkeit der Atmosphäre aussenden.

14. Informationsanzeige nach einem der vorhergehenden Ansprüche, **dadurch gekennzeichnet, daß** eine Regeleinrichtung (21) zur Regelung der Leuchtintensität der Lichtquelle (4.1) in Abhängigkeit vom Fremdlichteinfall auf die Anzeigenoberfläche (3) vorgesehen ist.

15. Informationsanzeige nach Anspruch 14, **dadurch gekennzeichnet, daß** die Regeleinrichtung (21) einen Photosensor (8) zum Erfassen des Fremdlichteinfalls auf die Anzeigenoberfläche (3), eine mit dem Ausgang (8.2) des Photosensors (8) verbundene Verarbeitungseinrichtung (22) und wenigstens einen den Leuchtdioden (6") vorgeschalteten Konstantstromregler (18) zur Regelung des Leuchtdiodenstromes umfaßt, dessen Steuereingang (18.1) mit dem Ausgang (22.2) der Verarbeitungseinrichtung (22) verbunden ist, wobei der Konstantstromregler (18) gesteuert von der Verarbeitungseinrichtung (22) die Stärke des Leuchtdiodenstroms nachführt.

16. Informationsanzeige nach Anspruch 15, **dadurch gekennzeichnet, daß** der Photosensor (8) wenigstens eine parallel zur Anzeigenoberfläche (3) verlaufende Erfassungsoberfläche (8.1) für Lichteinfall aufweist, die außerhalb des durch Licht der Lichtquelle (4.1, 4.1") ausgeleuchteten Raumes angeordnet ist.

17. Informationsanzeige nach einem der vorhergehenden Ansprüche, **dadurch gekennzeichnet, daß** die Anzeigeeinrichtung (1, 1') als Punkt-Matrix-Anzeigeeinrichtung mit auf einer gemeinsamen Leiterplatte (9, 9') angeordneten Punkt-Matrix-Elementen (3.1, 3.1') ausgebildet ist und die Leuchtdioden (6, 6') seitlich der Punkt-Matrix-Elemente auf der Leiterplatte (9, 9') angeordnet sind.

18. Informationsanzeige nach Anspruch 17, **dadurch gekennzeichnet, daß** der Photosensor (8) auf der Leiterplatte (9) angeordnet ist.

19. Informationsanzeige nach einem der vorhergehenden Ansprüche, **dadurch gekennzeichnet, daß** jeweils (N) Leuchtdioden (6") mit einem vorgeschalteten Konstantstromregler (18) in Reihe geschaltet sind, wobei die Summe der sich bei dem eingestellten Strom einstellenden Spannungen der (N) Leuchtdioden (6") im wesentlichen der Minimalspannung der Stromversorgungseinrichtung (19) der Vorrichtung entspricht.

20. Informationsanzeige nach einem der vorhergehenden Ansprüche, **dadurch gekennzeichnet, daß** wenigstens zwei an einander gegenüberliegenden Längsseiten der Anzeigeeinrichtung (1) angeordnete Lichtquellen (4.1, 4.2, 4.3, 4.4) mit zugehörigen Lichtleiteinrichungen (5.1, 5.2, 5.3, 5.4) vorgesehen sind.

21. Informationsanzeige nach einem der vorhergehenden Ansprüche, **dadurch gekennzeichnet, daß** an allen Längsseiten der Anzeigeeinrichtung (1) angeordnete Lichtquellen (4.1, 4.2, 4.3, 4.4) mit zugehörigen Lichtleiteinrichungen (5.1, 5.2, 5.3, 5.4) vorgesehen sind.

## Claims

1. An information display with a passive display device (1, 1'), in particular a dot matrix display device, and a device for illuminating the display surface (3, 3') of the display device (1, 1'), which comprises at least one light source (4.1, 4.1', 4.2, 4.3, 4.4) extending laterally along a longitudinal edge (1.1, 1.1', 1.2, 1.3, 1.4) of the display device (1, 1'), and a light guide device (5.1, 5.1', 5.2, 5.3, 5.4) adjoining the light source (4.1, 4.1', 4.2, 4.3, 4.4) and extending substantially parallel along same and not overlapping the display surface (3, 3') at least in a plan view, for deflecting at least a part of the light emitted by the light source (4.1, 4.1', 4.2, 4.3, 4.4) on to the display surface (3, 3') of the display device (1, 1'),
**characterised in that**
the light source (4.1, 4.1', 4.2, 4.3, 4.4) is formed by a number of light emitting diodes (6, 6', 6") which are arranged in at least one row (14.1, 14.2, 14.3) extending substantially parallel to the longitudinal edge (1.1, 1.1', 1.2, 1.3, 1.4), and the light guide device (5.1, 5.1', 5.2, 5.3, 5.4) is such that the display surface (3, 3') of the display device (1, 1') is substantially uniformly illuminated.

2. An information display according to claim 1 **characterised in that** the light guide device (5.1, 5.1') is designed in the manner of a concave or flat reflector which has at least one reflection surface (10, 10') which is arranged in front of, that is to say on the viewer side of the plane of the display surface (3, 3') and which is towards the light source (4.1, 4.1') and which extends substantially parallel thereto and which is formed from at least one reflection face (11.1, 11.2, 11.3, 11.1', 11.2', 11.3') and which reflects on to the display surface (3, 3') the light of the light source (4.1, 4.1') which impinges on the reflection surface,
wherein there is provided at least one reflection face (11.1, 11.1') which reflects light of the light source (4.1, 4.1') on to the region of the display surface (3, 3'), which is to be illuminated and which is most remote in perpendicular relationship with the longitudinal edge (1.1, 1.1'), and
wherein the reflection surface (10, 10') is such that the reduction in light intensity with the beam path between the light source (4.1, 4.1') and the display surface (3, 3') is substantially compensated.

3. An information display according to claim 2 **characterised in that** the area of the reflection faces (11.1, 11.2, 11.3, 11.1', 11.2', 11.3') is proportional to the square of the mean beam path between the light source (4.1, 4.1') and the respective region of the display surface (3, 3') on to which the respective reflection face (11.1, 11.2, 11.3, 11.1', 11.2', 11.3') reflects the light impinging thereon from the direction of the light source (4.1, 4.1'), or
that the reflection faces (11.1, 11.2, 11.3, 11.1', 11.2', 11.3') are so arranged and oriented that the respective mean beam paths between the light source (4.1, 4.1') and the respective region of the display surface (3, 3') on to which the respective reflection face (11.1, 11.2, 11.3, 11.1', 11.2', 11.3') reflects the light impinging thereon from the direction of the light source (4.1, 4.1') are of substantially the same length.

4. An information display according to claim 2 or claim 3 **characterised in that** the reflection surface (10, 10') is shaped in such a way that for uniform illumination of the display surface (3, 3'), correspondingly more light is reflected on to a region of the display surface (3, 3'), the shallower the impingement angle of the light coming from the reflection surface (10, 10') on to the respective region of the display surface (3, 3').

5. An information display according to one of the preceding claims **characterised in that** the reflection surface (10, 10') is formed by substantially flat reflection faces (11.1, 11.2, 11.3, 11.1', 11.2', 11.3') extending parallel to the longitudinal edge (1.1, 1.1').

6. An information display according to one of the preceding claims **characterised in that** the light guide device (5.1) for deflection of the light of the light source (4.1), which is not emitted in the direction of the reflection surface (10), on to the reflection surface (10), includes a substantially U-shaped convergent reflector (13) which surrounds the light source (4.1) and which is open towards the reflection surface (10).

7. An information display according to one of the preceding claims **characterised in that** the front panel (23) of the display at the same time forms the reflector.

8. An information display according to one of the preceding claims **characterised in that** the light source (14.1, 14.1') is arranged substantially behind the plane of the display surface (3, 3').

9. An information display according to one of the preceding claims **characterised in that** the light emitting diodes (6') are in the form of light emitting diodes with directed emission in an angular range of substantially at most 15°.

10. An information display according to claim 9 **characterised in that** the light source (4.1') includes at least two substantially mutually parallel rows (14.1, 14.2, 14.3) of light emitting diodes (6'), wherein the emission directions (15.1, 15.2, 15.3) of the light emitting diodes (6') within the respective row (14.1, 14.2, 14.3) extend in mutually parallel relationship and for the targeted illumination of the display surface (3') the regions of the reflection surface (10') on to which the light of the rows (14.1, 14.2, 14.3) respectively impinges are oriented differently and/or the respective emission directions (15.1, 15.2, 15.3) of the rows (14.1, 14.2, 14.3) extend inclinedly.

11. An information display according to one of the preceding claims **characterised in that** the reflecting surfaces of the display surface (3, 3') are at least partially formed from material exhibiting luminescence in the visible spectral range and the light emitting diodes (6') emit light which is of a wavelength range which causes luminescence upon impingement of the light on the reflecting surfaces.

12. An information display according to claim 11 **characterised in that** the material of the reflecting surfaces exhibits fluorescence and/or phosphorescence.

13. An information display according to one of the preceding claims **characterised in that** the light emitting diodes (6) emit coloured light in a wavelength range at a high level of sensitivity of the human eye and/or with great penetrability of the atmosphere.

14. An information display according to one of the preceding claims **characterised in that** there is provided a regulating device (21) for regulating the light intensity of the light source (4.1) in dependence on the incidence of extraneous light on the display surface (3).

15. An information display according to claim 14 **characterised in that** the regulating device (21) includes a photosensor (8) for detecting the incidence of extraneous light on the display surface (3), a processing device (22) connected to the output (8.2) of the photosensor (8) and at least one constant current regulator (18) connected on the input side of the light emitting diodes (16) for regulating the light emitting diode current, the control input (18.1) thereof being connected to the output (22.2) of the processing device (22), wherein the constant current regulator (18), controlled by the processing device (22), adjusts the strength of the light emitting diode current.

16. An information display according to claim 15 **characterised in that** the photosensor (8) has at least one detection surface (8.1) for light incidence, which extends parallel to the display surface (3) and which is arranged outside the space illuminated by light from the light source (4.1, 4.1").

17. An information display according to one of the preceding claims **characterised in that** the display device (1.1') is in the form of a dot matrix display device with dot matrix elements (3.1, 3.1') arranged on a common printed circuit board (9, 9') and the light emitting diodes (6, 6') are arranged laterally of the dot matrix elements on the printed circuit board (9, 9').

18. An information display according to claim 17 **characterised in that** the photosensor (8) is arranged on the printed circuit board (9).

19. An information display according to one of the preceding claims **characterised in that** respective (N) light emitting diodes (6") are connected in series with an upstream-connected constant current regulator (18), wherein the sum of the voltages, which are set at the set current, of the (N) light emitting diodes (6") substantially corresponds to the minimum voltage of the current supply device (19) of the arrangement.

20. An information display according to one of the preceding claims **characterised in that** there are provided at least two light sources (4.1, 4.2, 4.3, 4.4) with associated light guide devices (5.1, 5.2, 5.3, 5.4), said light sources being arranged at mutually opposite longitudinal sides of the display device (1).

21. An information display according to one of the preceding claims **characterised in that** there are provided light sources (4.1, 4.2, 4.3, 4.4) with associated light guide devices (5.1, 5.2, 5.3, 5.4), the light sources being arranged at all longitudinal sides of the display device (1).

## Revendications

1. Dispositif d'affichage d'informations comprenant un dispositif d'affichage passif (1, 1'), notamment un dispositif d'affichage à matrice de points, et un dispositif pour éclairer la surface d'affichage (3, 3') du dispositif d'affichage (1, 1'), et qui comprend une source de lumière (4.1, 4.1', 4.2, 4.3, 4.4) qui s'étend latéralement le long d'un bord longitudinal (1.1, 1.1', 1.2, 1.3, 1.4) du dispositif d'affichage (1, 1') et un dispositif formant guide de lumière (5.1, 5.1', 5.2, 5.3, 5.4), qui jouxte la source de lumière (4.1, 4.1', 4.2, 4.3, 4.4) est sensiblement parallèle à cette source de lumière et ne chevauche pas, au moins selon une vue en plan, la surface d'affichage (3, 3') et sert à dévier au moins une partie de la lumière émise par la source de lumière (4.1, 4.1', 4.2, 4.3, 4.4), en direction de la surface d'affichage (3, 3') du dispositif d'affichage (1,1'),
**caractérisé en ce**
**que** la source de lumière (4.1, 4.1', 4.2, 4.3, 4.4) est formée par un nombre de diodes à luminescence (6, 6', 6"), qui sont disposées suivant au moins une rangée (14.1, 14.2, 14.3) qui s'étend essentiellement parallèlement au bord longitudinal (1.1, 1.1'), 1.2, 1.3, 1.4) et le dispositif formant guide de lumière (5.1, 5.1', 5.2, 5.3, 5.4) est agencé de telle sorte que la surface d'affichage (3, 3') du dispositif d'affichage (1, 1') est éclairé d'une manière sensiblement uniforme.

2. Dispositif d'affichage d'informations selon la revendication 1, **caractérisé en ce que** le dispositif formant guide de lumière (5.1, 5.1') est agencé à la manière d'un réflecteur concave ou plan, qui comporte au moins une surface réfléchissante (10, 10'), qui est disposée devant, c'est-à-dire sur le côté observateur, du plan de la surface d'affichage (3, 3'), est tournée vers la source de lumière (4.1, 4.1'), est sensiblement parallèle à cette source de lumière, est constituée par au moins une surface réfléchissante (11.1, 11.2, 11.3, 11.1', 11.2', 11.3') et réfléchit la lumière, qui l'atteint, de la source de lumière (4.1, 4.1') sur la surface d'affichage (3, 3'), et
dans lequel il est prévu au moins une surface réfléchissante (11.1, 11.1'), qui réfléchit la lumière de la source de lumière (4.1, 4.1') sur la partie devant être éclairée, qui est la plus éloignée perpendiculairement au bord longitudinal (1.1, 1.1') de la surface d'affichage (3, 3'),
dans lequel la surface réfléchissante (10, 10') est agencée de telle sorte que la réduction de l'intensité de la lumière est sensiblement compensée par le trajet du faisceau entre la source de lumière (4.1, 4.1') et la surface d'affichage (3, 3').

3. Dispositif d'affichage d'informations selon la revendication 2, **caractérisé en ce que** l'aire des surfaces réfléchissantes (11.1, 11.2, 11.3, 11.1', 11.2', 11.3') est proportionnelle au carré du trajet moyen du rayonnement entre la source de lumière (4.1, 4.1') et la zone respective de la surface d'affichage (3, 3') sur laquelle la surface réfléchissante respective (11.1, 11.2, 11.3, 11.1', 11.2', 11.3') réfléchit la lumière qui arrive de la direction de la source de lumière (4.1, 4.1') et rencontre cette surface, ou
que les surfaces réfléchissantes (11.1, 11.2, 11.3, 11.1', 11.2', 11.3') sont disposées et orientées de telle sorte que les trajets moyens respectifs du rayonnement entre la source de lumière (4.1, 4.1') et la zone respective de la surface d'affichage (3, 3') sur laquelle la surface réfléchissante respective (11.1, 11.2, 11.3, 11.1', 11.2', 11.3') réfléchit la lumière qui arrive dans la direction provenant de la source de lumière (4.1, 4.1') et qui rencontre cette surface, possèdent sensiblement la même longueur.

4. Dispositif d'affichage d'informations selon la revendication 2 ou 3, **caractérisé en ce que** la surface réfléchissante (10, 10') est conformée de telle sorte que pour l'éclairement uniforme de la surface d'affichage (3, 3'), une quantité d'autant plus importante de lumière est réfléchie sur une partie de la surface d'affichage (3, 3') que l'angle d'incidence de la lumière arrivant de la surface réfléchissante (10, 10') et rencontrant la partie respective de la surface d'affichage (3, 3') est faible.

5. Dispositif d'affichage d'informations selon l'une des revendications précédentes, **caractérisé en ce que** la surface réfléchissante (10, 10') est formée par des surfaces réfléchissantes (11.1, 11.2, 11.3, 11.1', 11.2', 11.3') qui sont sensiblement planes et s'étendent parallèlement au bord longitudinal (1.1, 1.1').

6. Dispositif d'affichage d'informations selon l'une des revendications précédentes, **caractérisé en ce que** le dispositif formant guide de lumière (5.1) servant à dévier la lumière de la source de lumière (4.1), qui n'est pas émise en direction de la surface réfléchissante (10), en direction de la surface réfléchissante (10), comprend un réflecteur de collecte (13) qui entoure la source de lumière (4.1), est agencé essentiellement en forme de U et est ouvert en direction de la surface réfléchissante (10).

7. Dispositif d'affichage d'informations selon l'une des revendications précédentes, **caractérisé en ce que** la plaque avant (23) du dispositif d'affichage forme simultanément le réflecteur.

8. Dispositif d'affichage d'informations selon l'une des revendications précédentes, **caractérisé en ce que** la source de lumière (4.1, 4.1') est disposée essentiellement en arrière du plan de la surface d'affichage (3, 3').

9. Dispositif d'affichage d'informations selon l'une des revendications précédentes, **caractérisé en ce que** les diodes à luminescence (6') sont agencées sous la forme de diodes à luminescence ayant une émission dirigée dans une plage angulaire égale pour l'essentiel tout au plus à 15°.

10. Dispositif d'affichage d'informations selon la revendication 9, **caractérisé en ce que** la source de lumière (4.1') comporte au moins deux rangées (14.1, 14.2, 14.3) essentiellement parallèles entre elles, de diodes à luminescence (6'), les directions d'émission (15.1, 15.2, 15.3) des diodes à luminescence (6'), et dans lequel les directions d'émission s'étendent parallèlement entre elles à l'intérieur de chaque rangée (14.1, 14.2, 14.3), et pour l'éclairement ciblée de la surface d'affichage (3'), les parties de la surface réfléchissante (10'), que rencontre respectivement la lumière des rangées (14.1, 14.2, 14.3), sont orientées différemment et/ou les dispositifs respectifs d'émission (15.1, 15.2, 15.3) des rangées (14.1, 14.2, 14.3) sont inclinées.

11. Dispositif d'affichage d'informations selon l'une des revendications précédentes, **caractérisé en ce que** les surfaces réfléchissantes de la surface d'affichage (3, 3') sont formées au moins en partie par un matériau présentant une luminescence dans la plage spectrale visible, et que les diodes à luminescence (6') émettent une lumière qui possède une gamme de longueurs d'onde, qui produit une luminescence lors de l'impact de la lumière sur les surfaces réfléchissantes.

12. Dispositif d'affichage d'informations selon la revendication 11, **caractérisé en ce que** le matériau des surfaces réfléchissantes produit une fluorescence et/ou une phosphorescence.

13. Dispositif d'affichage d'informations selon l'une des revendications précédentes, **caractérisé en ce que** les diodes à luminescence (6) émettent une lumière colorée dans une gamme de longueurs d'onde pour une sensiblement élevée de l'oeil humain et/ou pour une grande capacité de pénétration de l'atmosphère.

14. Dispositif d'affichage d'informations selon l'une des revendications précédentes, **caractérisé en ce qu'**il est prévu un dispositif de régulation (21) pour régler l'intensité lumineuse de la source de lumière (4.1) en fonction de l'incidence d'une lumière étrangère sur la surface d'affichage (3).

15. Dispositif d'affichage d'informations selon la revendication 4, **caractérisé en ce que** le dispositif de régulation (21) comprend un photodétecteur (8) servant à détecter l'incidence d'une lumière étrangère sur la surface d'affichage (3), un dispositif de traitement (22) relié à la sortie (8.2) du photodétecteur (8), et au moins un régulateur de courant constant (18), qui est branché en amont d'au moins l'une des diodes à luminescence (6") et sert à régler le courant de la diode à luminescence et dont l'entrée de commande (18.1) est reliée à la sortie (22.2) du dispositif de traitement (22), le régulateur de courant constant (18) réalisant l'asservissement de l'intensité du courant de la diode à luminescence, d'une manière commandée par le dispositif de traitement (22).

16. Dispositif d'affichage d'informations selon la revendication 15, **caractérisé en ce que** le photodétecteur (8) comporte au moins une surface de détection (8.1) qui s'étend parallèlement à la surface d'affichage (3), pour une incidence de la lumière, cette surface de détection étant disposée à l'extérieur de l'espace éclairé par la lumière de la source de lumière (4.1, 4.1").

17. Dispositif d'affichage d'informations selon l'une des revendications précédentes, **caractérisé en ce que** le dispositif d'affichage (1, 1') est agencé sous la forme d'un dispositif d'affichage à matrice de points comportant des éléments de matrice de points (3.1, 3.1') disposés sur une plaquette à circuits imprimés commune (9, 9'), et les diodes à luminescence (6, 6') sont disposées latéralement par rapport aux éléments de la matrice de points, sur la plaquette à circuits imprimés (9, 9').

18. Dispositif d'affichage d'informations selon la revendication 17, **caractérisé en ce que** le photodétecteur (8) est disposé sur la plaquette à circuits imprimés (9).

19. Dispositif d'affichage d'informations selon l'une des revendications précédentes, **caractérisé en ce que** respectivement (N) diodes à luminescence (6") sont branchées en série avec un régulateur de courant constant (18) branché en amont, la somme des tensions, qui s'établissent pour le courant réglé, des N diodes à luminescence (6") correspondant essentiellement à la tension minimale du dispositif d'alimentation en courant (19) du dispositif.

20. Dispositif d'affichage d'informations selon l'une des revendications précédentes, **caractérisé en ce qu'**au moins deux sources de lumière (4.1, 4.2, 4.3, 4.4), disposées sur des côtés longitudinaux respectivement opposés du dispositif d'affichage (1) sont prévues ainsi que des dispositifs associés formant guides de lumière (5.1, 5.2, 5.3, 5.4).

21. Dispositif d'affichage d'informations selon l'une des revendications précédentes, **caractérisé en ce que** des sources de lumière (4.1, 4.2, 4.3, 4.4) sont prévues sur tous les côtés longitudinaux du dispositif d'affichage (1), ainsi que des dispositifs associés formant guides de lumière (5.1, 5.2, 5.3, 5.4).
